# EUROPÄISCHE PATENTSCHRIFT

(11) **EP 0 241 632 B1**
(45) Veröffentlichungstag und Bekanntmachung des Hinweises auf die Patenterteilung: **11.10.1989**
(21) Anmeldenummer: 86890103.4
(22) Anmeldetag: 14.04.1986
(51) Int. Cl.: B67B 7/48, B67B 7/86

(54) **Behälter für die Aufnahme einer eine Flüssigkeit enthaltenden Packung**
Container for receiving a package containing a liquid
Conteneur pour recevoir un emballage contenant un liquide

(43) Veröffentlichungstag der Anmeldung: 21.10.1987
(73) Patentinhaber: Maresi Markenartikelvertrieb Gesellschaft m.b.H., A-1013 Wien (AT)
(72) Erfinder: Reiterich, Albert, A-1013 Wien (AT)
(74) Vertreter: Haffner, Thomas M., Dr.

(56) Entgegenhaltungen:
- BE-A- 812 277
- DE-C- 44 781
- GB-A- 486 367
- US-A- 2 116 431
- US-A- 4 561 560

## Beschreibung

Die Erfindung bezieht sich auf einen Behälter für die Aufnahme einer eine Flüssigkeit enthaltenden Packung, mit einem auf einen Unterteil aufsetzbaren Deckel, welcher einen mit einer Ausgußöffnung verbundenen hohlen Dom zum Öffnen der Packung und einen eine Entlüftungsöffnung aufweisenden weiteren Dorn trägt, wobei die Dorne am Deckel vorzugsweise lösbar festgelegt sind und der mit der Ausgußöffnung verbundene Dorn bei aufgesetztem Deckel weiter in das Innere des Behälters ragt als der Entlüftungsdorn und wobei der Unterteil Führungen für die Zentrierung der Packung aufweist. Derartige Packungen können beispielsweise für Milch, Obers, flüssige Nahrungs- und Genußmittel wie Obstsäfte, aber auch für technische Öle, Waschmittel od.dgl. verwendet werden. Die bekannten Packungen sind hiebei zumeist aus Karton oder Kunststoffen und weisen üblicherweise rechteckigen Grundriß auf.

Es ist bereits eine Reihe derartiger Behälter bekannt geworden,wobei insbesondere für die Verwendung größerer Packungen aus Karton der Unterteil von Drahtgestellen oder anderen die Packung umgreifenden Klauen gebildet war. Den bekannten Einrichtungen war hiebei der Nachteil gemeinsam, daß sie nur mit Schwierigkeiten zu reinigen waren und daß eine exakte Führung des Deckels bzw. der Packung selbst nicht in dem erforderlichen Ausmaß gewährleistet war. So konnte es immer wieder vorkommen, daß beim Versuch, die Packung aufzustechen, der Deckel aus seiner Lage, welche ein einwandfreies Schließen des Unterteiles erlauben würde, verrutscht, und es war weiters häufig zu beobachten, daß die Packung selbst dem Druck des Stechdornes ausweicht, wodurch gleichfalls wiederum eine exakte Positionierung des Deckels nicht möglich war. Gerade bei größeren Packungen führt das Aufstechen der Packung von oben bei nicht exakter Führung der Packung selbst häufig dazu, daß ein nicht unerheblicher Teil der Flüssigkeit unkontrolliert aus der Packung austritt und auf diese Weise eine Verschmutzung des Behälters bzw. der Unterlage erfolgt.

Die Erfindung zielt nun darauf ab, einen einfachen formschönen Behälter der eingangs genannten Art zu schaffen, welcher neben der Möglichkeit einer besonders ästhetischen Ausgestaltung sich durch leichtere Reinigung und besonders betriebssichere Funktionsweise auszeichnet. Zur Lösung dieser Aufgabe besteht die Erfindung im wesentlichen darin, daß der Unterteil in Höhenrichtung verlaufende Führungen für den aufsetzbaren Deckel aufweist, daß der Deckel wenigstens eine, vorzugsweise zwei einander an den Seitenwänden des Unterteiles gegenüberliegende Ausnehmung(en) oder Fortsatz (Fortsätze) trägt, welche mit entsprechenden Fortsätzen oder Ausnehmungen des Unterteiles verrastbar und durch eine Durchbrechung des Unterteiles oder einen flexiblen Teilbereich desselben außer Eingriff bringbar ist (sind), daß die verrastbaren Fortsätze bzw. Ausnehmungen des Deckels von mit dem Deckel verbundenen, insbesondere einstückig mit diesem ausgebildeten Blattfedern getragen sind, deren seitliche Begrenzungen in den in Höhenrichtung des Unterteiles verlaufenden Führungen geführt sind, daß die Verrastung in der unteren Hälfte, vorzugsweise im unteren Drittel, der Höhe des Unterteiles erfolgt und daß die Entlüftungsöffnung des Entlüftungsrohres unterhalb des Deckels im Inneren des Behälters mündet. Durch die in Höhenrichtung verlaufenden Führungen des Unterteiles für den aufsetzbaren Deckel, welche sich bevorzugt über wenigstens die halbe Höhe des Unterteiles erstrecken, wird ein präziser Anstellhub des Deckels gewährleistet, welcher bei gleichzeitiger Positionierung und Führung der im Behälter enthaltenen Packung ein exaktes Aufstechen der Packung und ein exaktes Schließen des Behälters ermöglicht. In der Schließlage erfolgt durch die Ausnehmungen bzw. Fortsätze eine rastbare Verriegelung des Deckels am Unterteil, so daß ein unbeabsichtigtes Öffnen und Austreten von Flüssigkeit vermieden wird. Die Ausbildung der verrastbaren Fortsätze oder Ausnehmungen des Deckels an einer Blattfeder hat zur Folge, daß die Verriegelung im unteren Drittel des Unterteiles erfolgen kann, wodurch eine lange Führung und Sicherung gegen nicht exaktes Aufsetzen des Deckels gewährleistet ist. Die Ausbildung des Deckels einstückig mit Blattfedern hat den Vorzug, daß diese Blattfedern seitlich die im Unterteil enthaltene Packung umgreifen und daher zum Zeitpunkt des Aufstechens einen zusätzlichen seitlichen Halt der Packung und eine zusätzliche Sicherung gegen Verformung der Packung bieten. Schließlich führt die bevorzugte Maßnahme, die Entlüftungsöffnung des Entlüftungsdornes unterhalb des Deckels im Inneren der Behälter münden zu lassen, dazu, daß ein formschönes in sich geschlossenes Äußeres erzielt werden kann.

Gemäß einer bevorzugten Ausführungsform entspricht die lichte Höhe des Unterteiles im wesentlichen der Höhe der Packung, wobei der Deckel einen zum Unterteil vorspringenden Rand aufweist, welcher mit Anschlägen an der Oberseite des Unterteiles, insbesondere mit der Stirnfläche der Wand des Unterteiles, in der Schließlage in Anlage gelangt. Eine derartige Ausbildung des Deckels erlaubt es, einen hinreichenden Raum für die Entlüftung der Packung sicherzustellen, ohne daß hiefür eine Durchbrechung des Deckels erforderlich wäre. Weiters erlaubt es ein derartiger Deckel eine Sammelkammer für die auszugießende Flüssigkeit vorzusehen, so daß die Form des Schnabels bzw. der Ausgußöffnung den ästhetischen Bedürfnissen ohne Schwierigkeiten angepaßt werden kann. Zur Verbesserung der Führung des Deckels und der Packung ist die Ausbildung in vorteilhafter Weise so getroffen, daß die Blattfedern des Deckels an den Schmalseiten des Deckels anschließen und daß die schmalseitigen Führungen als seitliche Stege zu beiden Längsseiten der Blattfeder ausgebildet sind, deren Höhe in Richtung zum Inneren des Behälters wenigstens der Dicke der Blattfedern entspricht und deren freie Stirnflächen als Führung für die Packung ausgebildet sind. Bei entsprechend breiter Ausbildung der Blattfedern können vorzugsweise die Führungen von einspringenden Kanten des Unterteiles gebildet sein, wobei die Packung dann lediglich in den Kanten des Behälters abgestützt ist und im Falle des eingeschobenen Deckels zusätzlich von den Blattfedern seitlich umgriffen wird. Eine besonders formschöne Ausbildung läßt sich dadurch verwirklichen, daß innerhalb der lichten Höhe des Deckels ein mit dem Dorn zum Öffnen der Packung verbundener Verteilraum angeordnet ist, welcher vorzugsweise bündig mit der äußeren Oberfläche des Deckels in eine Ausgußöffnung übergeht. Bei einer derartigen Ausbildung, bei welcher die Ausgußöffnung bzw. der Schnabel bündig in die Oberfläche des Deckels übergeht, läßt sich die Ausgußöffnung in einfacher Weise durch ein verschiebbar gelagertes Schließglied verschließen und auf diese Weise gegen Eindringen von Fremdkörpern von außen sichern. Das Schließglied kann selbstverständlich auch als schwenkbare Klappe ausgebildet sein, jedoch ist bei bündiger Anordnung des Schnabels bzw. der Ausgußöffnung mif der Oberfläche des Deckels die Ausbildung als Schieber bevorzugt. Bei der Ausbildung des Schließgliedes als schwenkbare Klappe ist vorzugsweise das Schließglied schwenkbar an der Ausgußöffnung angeordnet und vorzugsweise federnd, insbesondere an einem in den Ausgußkanal bzw. den Verteilerraum eintauchenden Federblatt angelenkt. Um den freien Ausströmquerschnitt nicht zu beeinträchtigen und unter Berücksichtigung der Viskosität der Flüssigkeit ein tropfenfreies Ausgießen sicherzustellen, kann das Federblatt eine der jeweiligen Viskosität angepaßte Durchbrechung aufweisen.

Insgesamt ergibt sich ein vollständig geschlossener Behälter, dessen Formgebung von der Außenkontur der Packung abweichen kann. Es ist ohne weiteres möglich, den Behälter mit Rundungen zu versehen und ihm auf diese Weise ein gefälliges Aussehen zu verleihen. Zur leichteren Erkennbarkeit, ob der Behälter mit einer Packung gefüllt ist oder leer ist, weist der Unterteil vorzugsweise in wenigstens einer Seitenfläche eine zusätzliche Durchbrechung auf, durch welche Einblick in das Innere des Behälters genommen werden kann.

Da die meisten aus beschichtetem Karton hergestellten Packungen für Flüssigkeiten in einer ihrer in Gebrauchslage vertikalen Symmetrieebenen einen verdickten Verbindungsbereich aufweisen, der schwierig zu durchstechen ist, sind zweckmäßig die Dorne außerhalb der Symmetrieebenen der Packung bzw. des Behälters angeordnet.

Um eine vorbestimmte Orientierung des Deckels, insbesondere bei asymmetrischer Ausbildung des Unterteiles sicherzustellen, ist vorzugsweise die Ausbildung so getroffen, daß der Deckel wenigstens zwei voneinander verschiedene Blattfedern trägt, welche in entsprechende verschiedene Führungen formschlüssig eingreifen.

Die Erfindung wird nachfolgend anhand von in der Zeichnung dargestellten Ausführungsbeispielen näher erläutert. In dieser zeigen Fig. 1 einen Vertikalschnitt durch einen erfindungsgemäßen Behälter in Richtung der Pfeile I-I der Fig. 2, Fig. 2 eine Draufsicht aus den Behälter, Fig. 3 einen Schnitt nach der Linie 111-111 der Fig.2, Fig. 4 eine Seitenansicht durch eine abgewandelte Ausführungsform, Fig. 5 eine Draufsicht in Richtung des Pfeiles V der Fig. 4 teilweise im Schnitt, Fig. 6 eine Seitenansicht in Richtung des Pfeiles VI der Fig. 4, Fig. 7 eine Ausbildung eines federnd gelagerten Schließgliedes für die Ausgußöffnung im Schnitt nach Linie VII-VII der Fig. 8 und Fig. 8 eine perspektivische Ansicht der Ausbildung nach Fig. 7.

In Fig. 1 ist ein Behälter 1 dargestellt, welcher einen Deckel 2 und einen Unterteil 3 aufweist. Der Deckel 2 liegt in der dargestellten geschlossenen Stellung bündig an den Wänden des Unterteiles 3 auf. Die Trennungslinie zwischen dem Deckel 2 und dem Unterteil 3 ist mit 4 bezeichnet.

Der Deckel 2 trägt nach unten ragende Blattfedem 5, an deren freien Enden Vorsprünge 6 angeordnet sind, welche bei geschlossener Stellung in entsprechenden Durchbrechungen 7 des Unterteiles 3 verrastbar sind.

Der Deckel 2 trägt weiters lösbar festgelegte Dorne, wobei der Aufstechdorn mit 8 bezeichnet ist und weiter in das Behälterinnere hineinragt als der Entlüftungsdorn 9. Die Kontur der Packung, wie sie in einem derartigen Behälter 1 aufgenommen werden kann, ist mit 10 angedeutet, wobei die Höhe des Unterteiles 3 im wesentlichen der Höhe der Packung 11 entspricht. Die in der Packung 11 enthaltende Flüssigkeit gelangt über Durchbrechungen 12 des Aufstechdornes 8 in einen Kanal 13 im Inneren des Dornes und über die Anschlußstelle an den Deckel in eine Verteilerkammer 14, an welche die Ausgußöffnung 15 angeformt ist. Die Ausgußöffnung kann durch einen Schieber 16 verschlossen werden, wodurch ein Eindringen von Fremdteilen in die Kammer 14 verhindert wird. Der Entlüftungsdorn 9 weist eine Durchtrittsöffnung 17 im Inneren der Packung 11 auf, welche oberhalb der Packung 11 über eine weitere Durchtrittsöffnung 18 in den hohlen Deckel 2 mündet. Eine Entlüftung nach außen ist nicht erforderlich, da der aufsitzende Deckel 2 nicht luftdicht gegenüber dem Unterteil 3 abschließt und daher eine hinreichende Entlüftung sichergestellt ist.

Wie aus Fig. 2 ersichtlich ist, weist der Unterteil 3 nach innen einspringende Begrenzungsflächen 19 auf, an welchen die Blattfedern 5 beim Einschieben bzw. Schließen des Deckels geführt werden. Die Packungskontur ist wiederum mit 10 angedeutet, wobei die Kanten der Packung in entsprechende einspringende Kanten 20 des Unterteiles 3 eingreifen und geführt werden. Beim Einschieben des Deckels 2 in den Unterteil 3 gelangen die Vorsprünge 6 erst nach dem Verrasten in den Durchbrechungen 7 in die in Fig. 1 dargestellte äußere Lage. Zuvor erfolgt jedoch das Aufstechen der Packung 11 und zu diesem Zeitpunkt werden die Vorsprünge 6 durch die Innenwand 21 des Unterteiles 3 einwärts gedrückt gehalten, so daß eine zusätzliche Unterstützung der Packung 11 gegen Verformung gegeben ist.

Aus Fig. 3 ist ersichtlich, daß die Breite a der federnden Zungen 5 im wesentlichen der lichten Weite b zwischen den einwärts springenden Begrenzungsflächen 19 des Unterteiles, wie sie in Fig. 2 dargestellt ist, entspricht. Der Deckel weist, wie aus Fig. 1 und 3 hervorgeht, abwärts gerichtete Ränder 22 auf, welche bündig mit der Oberkante der Seiten-

wände des Unterteiles 3 abschließt. Diese abwärts gerichteten Ränder definieren den Hohlraum, in welchem sich der Verteilraum 14 anordnen läßt und welcher die Möglichkeit für eine Entlüftung der Packung 11 in das Innere des Behälters bietet.

Die Ausbildung nach Fig. 4, 5 und 6 unterscheidet sich von der Ausbildung nach Fig. 1 in erster Linie in der Formgebung. Es sind wiederum Vorsprünge 6 für die Verrastung abwärts grichteter Federn des Deckels 2 vorgesehen, wobei der Deckel wiederum die Ausgußöffnung 15 trägt. Die Breite der Federn ist hiebei kleiner bemessen und die nach innen einspringenden Führungen, welche von Flächen 19 wie in Fig. 5 dargestellt gebildet sind, bilden gleichzeitig in das Innere des Behälters weisende Führungsflächen 23 aus, welche eine bessere Abstützung der Packung 11 gegen laterale Verformung bieten.

Der Deckel 2 ruht bei dieser Ausbildung an den beiden Schmalseiten 24 des Behälters auf, so daß sich Variationen in der ästhetischen Ausgestaltung verwirklichen lassen. Beispielsweise läßt sich der Deckel gegen ein federndes Element 25 anpressen um auf diese Art und Weise die Schließlage besser verriegeln und gegen unbeabsichtigtes Offnen sichern.

Auch bei dieser Ausbildung kann die Ausgußöffnung 15 wiederum durch einen Schieber verschlossen werden. In analoger Weise wie bei der Ausgestaltung nach den Fig. 1 bis 3 sind wiederum die beiden Dorne angeordnet, welche der Übersichtlichkeit halber nicht eingezeichnet wurden. Der Decke ist wiederum in seinem Inneren hohl ausgebildet und erlaubt auf diese Weise die Entlüftung in das Innere des Behälters, ohne daß eine zusätzliche Durchbrechung erforderlich wäre. Bei der Ausbildung nach den Fig. 4 bis 6 ist darüber hinaus in einer der Seitenwände eine zusätzliche Durchbrechung 26 angeordnet, durch welche in das Innere des Behälters eingesehen werden kann. Auf diese Weise läßt sich feststellen, ob der Behälter eine Packung enthält oder nicht.

In Fig. 7 und 8 ist eine federnde Anlenkung eines Schließgliedes 27 dargestellt. Das Schließglied ist hiebei mit einer Blattfeder 28 verbunden, welche in entsprechende Nuten der Ausgußöffnung bzw. der Verteilerkammer einsteckbar ist. Um den freien Durchflußquerschnitt nicht zu beeinträchtigen und eine bestimmte Ausfiußgeschwindigkeit sicherzustellen, weist das Federblatt eine Durchbrechung 29 auf.

## Patentansprüche

1. Behälter für die Aufnahme einer eine Flüssigkeit enthaltenden Packung (11), mit einem auf einen Unterteil (3) aufsetzbaren Deckel (2), welcher einen mit einer Ausgußöffnung (15) verbundenen hohlen Dorn (8) zum Offnen der Packung (11) und einen eine Entlüftungsöffnung (18) aufweisenden weiteren Dorn (9) trägt, wobei die Dorne (8, 9) am Deckel (2) vorzugsweise lösbar festgelegt sind und der mit der Ausgußöffnung (15) verbundene Dorn (8) bei aufgesetztem Deckel (2) weiter in das Innere des Behälters (1) ragt als der Entlüftungsdorn (9) und wobei der Unterteil (3) Führungen für die Zentrierung der Packung (11) aufweist, dadurch gekennzeichnet, daß der Unterteil (3) in Höhenrichtung verlaufende Führungen (19) für den aufsetzbaren Deckel (2) aufweist, daß der Deckel (2) wenigstens eine, vorzugsweise zwei einander an den Seitenwänden des Unterteiles (3) gegenüberliegende Ausnehmung(en) oder Fortsatz (Fortsätze) (6) trägt, welche mit entsprechenden Fortsätzen oder Ausnehmungen des Unterteiles (3) verrastbar und durch eine Durchbrechung (7) des Unterteiles (3) oder einen flexiblen Teilbereich desselben außer Eingriff bringbar ist (sind), daß die verrastbaren Fortsätze bzw. Ausnehmungen (6) des Deckels (2) von mit dem Deckel (2) verbundenen, insbesondere einstückig mit diesem ausgebildeten Blattfedern (5) getragen sind, deren seitliche Begrenzungen in den in Höhenrichtung des Unterteiles (3) verlaufenden Führungen (19) geführt sind, daß die Verrastung in der unteren Hälfte, vorzugsweise im unteren Drittel, der Höhe des Unterteiles (3) erfolgt und daß die Entlüftungsöffnung (18) des Entlüftungsrohres (9) unterhalb des Deckels (2) im Inneren des Behälters (1) mündet.

2. Behälter nach Anspruch 1, dadurch gekennzeichnet, daß die lichte Höhe des Unterteiles (3) im wesentlichen der Höhe der Packung entspricht und daß der Deckel (2) einen zum Unterteil (3) vorspringenden Rand (22) aufweist, welcher mit Anschlägen an der Oberseite des Unterteiles (3), insbesondere mit der Stirnfläche der Wand des Unterteiles (3), in der Schließlage in Anlage gelangt.

3. Behälter nach Anspruch 1 oder 2, dadurch gekennzeichnet, daß die Blattfedern (5) des Deckels (2) an den Schmalseiten des Deckels (2) anschließen und daß die schmalseitigen Führungen (19) als seitliche Stege zu beiden Längsseiten der Blattfeder (5) ausgebildet sind, deren Höhe in Richtung zum Inneren des Behälters wenigstens der Dicke der Blattfeder (5) entspricht und deren freie Stirnflächen als Führung (23) für die Packung (11) ausgebildet sind.

4. Behälter nach einem der Ansprüche 1, 2 oder 3, dadurch gekennzeichnet, daß die Führungen von einspringenden Kanten (20) des Unterteiles (3) gebildet sind.

5. Behälter nach einem der Ansprüche 1 bis 4, dadurch gekennzeichnet, daß innerhalb der lichten Höhe des Deckels (2) ein mit dem Dorn (8) zum Öffnen der Packung verbundener Verteilraum (14) angeordnet ist, welcher vorzugsweise bündig mit der äußeren Oberfläche des Deckels (2) in eine Ausgußöffnung (15) übergeht.

6. Behälter nach einem der Ansprüche 1 bis 5, dadurch gekennzeichnet, daß die Ausgußöffnung (15), durch ein, vorzugsweise in oder an der Außenfläche des Deckels (2) verschiebbar gelagertes Schließglied (16, 27) verschließbar ist.

7. Behälter nach Anspruch 6, dadurch gekennzeichnet, daß das Schließglied (27) schwenkbar an der Ausgußöffnung (15) angeordnet ist und vorzugsweise federnd, insbesondere an einem in dem Ausgußkanal bzw. den Verteilraum (14) eintauchenden federblatt (28) angelenkt ist.

8. Behälter nach einem der Ansprüche 1 bis 7, dadurch gekennzeichnet, daß der Unterteil (3) in wenigstens einer Seitenfläche eine zusätzliche Durchbrechung (26) aufweist.

9. Behälter nach einem der Ansprüche 1 bis 8, dadurch gekennzeichnet, daß die Dorne (8, 9) außerhalb der Symmetrieebenen der Packung (11) bzw. des Behälters (1) angeordnet sind.

10. Behälter nach einem der Ansprüche 1 bis 9, dadurch gekennzeichnet, daß der Deckel (2) wenigstens zwei voneinander verschiedene Blattfedern (5) trägt, welche in entsprechende verschiedene Führungen (19) formschlüssig eingreifen.

## Claims

1. Container for receiving a package (11) containing a fluid, comprising a lid (2) which can be placed on a lower part (3), said lid (2) carrying a hollow piercing element (8) for opening the package (11) and connected to an outlet (15), and a further piercing element (9) having a vent hole (18), wherein the piercing elements (8, 9) are preferably removably fixed to the lid (2), and the piercing element (8) connected to the outlet (15) projects further into the interior of the container (1) than the venting piercing element (9) when the lid (2) is in place, and wherein the lower part (3) has guides for centring the package (11), characterised in that the lower part (3) has upwardly extending guides (19) for the removable lid (2), that the lid (2) has at least one, and preferably two, recess(es) or projection(s) (6) disposed opposite one another on the side walls of the lower part (3), and which can lock with corresponding projections or recesses in the lower part (3) and can be disengaged by means of an opening (7) in the lower part (3) or a flexible section thereof, that the locking projections and recesses (6) of the lid (2) are carried by leaf springs (5) connected to the lid (2), more particularly integral therewith, the lateral limits of said leaf springs (5) being located in the guides (19) extending upwards with respect to the lower part (3), that this locking is effected in the lower half, preferably in the lower third, of the height of the lower part, and that the vent hole (18) of the vent pipe (9) opens out below the lid (2) in the interior of the container (1).

2. Container according to claim 1, characterised in that the clear height of the lower part (3) corresponds essentially to the height of the package and that the lid (2) has an edge (22) which projects towards the lower part (3), and which in the closed position comes into contact with bearing surfaces on the upper surface of the lower part (3), more particularly, with the end surface of the wall of the lower part (3).

3. Container according to claim 1 or 2, characterised in that the leaf springs (5) of the lid (2) are attached to the narrow sides of the lid (2) and that the narrow-sided guides (19) form lateral flanges to the two long sides of the leaf springs (5), the height of said guides (19) towards the interior of the container corresponding at least to the thickness of the leaf springs (5), and the free end surfaces thereof forming a guide (23) for the package (11).

4. Container according to one of claims 1, 2 or 3, characterised in that the guides are formed by recessed edges (20) of the lower part (3).

5. Container according to one of claims 1 to 4, characterised in that a distribution chamber (14) connected to the piercing element (8) for opening the package is disposed within the clear height of the lid (2), said distribution chamber (14), preferably passing over into an outlet (15) level with the outer upper surface of the lid (2).

6. Container according to one of claims 1 to 5, characterised in that the outlet (15) can be closed by means of a closing member (16, 27) preferably ad- justably mounted in or on the outer surface of the lid (2).

7. Container according to claim 6, characterised in that the closing member (27) is pivoted at the outlet (15) and is preferably flexibly hinged, in particular on to a leaf spring (28) entering into the pouring conduit or distribution chamber (14).

8. Container according to one of claims 1 to 7, characterised in that the lower part (3) has an additional opening (26) in at least one lateral surface.

9. Container according to one of claims 1 to 8, characterised in that the piercing elements (8, 9) are disposed outside the planes of symmetry of the package (11) or container (1).

10. Container according to one of claims 1 to 9, characterised in that the lid (2) carries at least two different leaf springs (5) which come into positive engagement with two correspondingly different guides (19).

## Revendications

1. Conteneur destiné à recevoir un emballage (11) contenant un liquide, et comportant un couvercle (2) qui peut être placé sur une partie inférieure (3), et qui porte un poinçon creux (8) relié à une ouverture d'écoulement (15) pour ouvrir l'emballage (11) et un autre poinçon (9) présentant une ouverture de mise à l'air (18), les poinçons (8, 9) étant de préférence fixés de façon détachable sur le couvercle (2), et le poinçon (8) relié à l'ouverture d'écoulement (15) pénétrant plus loin que le poinçon de mise à l'air (9) à l'intérieur du conteneur (1) lorsque le couvercle (2) est posé et la partie inférieure (3) présentant des guides de centrage de l'emballage (11), caractérisé en ce que la partie inférieure (3) présente, pour le couvercle (2) qui peut être posé, des guides (19) orientés dans la direction de la hauteur, en ce que le couvercle (2) porte au moins un et de préférence deux évidements ou saillies opposés sur les parois latérales de la partie inférieure (3), qui peut ou peuvent être encliqueté(s) avec des saillies ou des évidements correspondants de la partie inférieure (3) et qui peut ou peuvent être dégagé(s) par une découpe (7) de la partie inférieure (3) ou une zone partielle flexible de celle-ci, en ce que les saillies ou évidements (6) encliquetables du couvercle (2) sont portés par des ressorts à lame (5) reliés au couvercle (2), en particulier réalisés d'un seul tenant avec celui-ci, dont les limites latérales sont guidées dans les guides (19) orientés dans la direction de la hauteur de la partie inférieure (3), en ce que l'encliquetage se produit dans la moitié inférieure, de préférence dans le tiers inférieur, de la hauteur de la partie inférieure (3) et en ce que l'ouverture (18) de mise à l'air du tube de mise à l'air (9) débouche au-dessous du couvercle (2) à l'intérieur du conteneur (1).

2. Conteneur selon la revendication 1, caractérisé en ce que la hauteur libre de la partie inférieure (3) correspond sensiblement à la hauteur de l'emballage et en ce que le couvercle (2) présente, en direction de la partie inférieure (3), un bord en saillie (22) qui, dans la position de fermeture, vient en butée avec des butées sur le côté supérieur de la partie inférieure (3), en particulier avec la surface frontale de la paroi de la partie inférieure (3).

3. Conteneur selon la revendication 1 ou 2, caractérisé en que les ressorts à lame (5) du couvercle (2) se raccordent sur les petits côtés du couvercle (2) et en ce que les guides (19) du petit côté présentent une structure de tiges latérales sur les deux côtés longitudinaux du ressort à lame (5) dont la hauteur en direction de l'intérieur du conteneur correspond au moins à l'épaisseur du ressort à lame (5) et dont les surfaces frontales libres constituent un guide (23) pour l'emballage (11).

4. Conteneur selon l'une des revendications 1, 2 ou 3, caractérisé en ce que les guides sont constitués par des arêtes (20) de la partie inférieure (3) en saillie vers l'intérieur.

5. Conteneur selon l'une des revendications 1 à 4, caractérisé en ce qu'à l'intérieur de la hauteur libre du couvercle (2) est disposé un espace de répartition (14) relié au poinçon (8) d'ouverture de l'emballage, cet espace se raccordant de préférence en affleurement avec la surface supérieure extérieure du couvercle (2) dans une ouverture d'écoulement (15).

6. Conteneur selon l'une des revendications 1 à 5, caractérisé en ce que l'ouverture d'écoulement (15) peut être fermée par un organe de fermeture (16, 27) logé en coulissement dans ou sur la surface extérieure du couvercle (2).

7. Conteneur selon la revendication 6, caractérisé en ce que l'organe de fermeture (27) est disposé en pivotement sur l'ouverture d'écoulement (15) et en ce qu'il est articulé, de préférence de façon élastique, en particulier sur une lame de ressort (28) qui plonge dans le canal d'écoulement ou dans le volume de répartition (14).

8. Conteneur selon l'une des revendications 1 à 7, caractérisé en ce que la partie inférieure (3) présente une découpe additionnelle (26) au moins dans une surface latérale.

9. Conteneur selon l'une des revendications 1 à 8, caractérisé en ce que les poinçons (8, 9) sont placés en dehors des plans de symétrie de l'emballage (11) et du conteneur (1).

10. Conteneur selon l'une des revendications 1 à 9, caractérisé en ce que le couvercle porte au moins deux ressorts à lame (5) différents l'un de l'autre, qui pénètrent selon leur forme conjuguée dans des guides correspondant différents (19).
